# EUROPÄISCHE PATENTSCHRIFT

(11) **EP 1 898 099 B1**
(45) Veröffentlichungstag und Bekanntmachung des Hinweises auf die Patenterteilung: **30.06.2010**
(21) Anmeldenummer: 07015838.1
(22) Anmeldetag: 11.08.2007
(51) Int. Cl.: F04D 29/36

(54) **Reversierfähiges Laufrad**
Reversible wheel
Roue de rotor réversible

(30) Priorität: 01.09.2006 DE 102006041349
(43) Veröffentlichungstag der Anmeldung: 12.03.2008
(73) Patentinhaber: TLT-Turbo GmbH, 66482 Zweibrücken (DE)
(72) Erfinder: Wahl, Frank, 36341 Lauterbach (DE); Zarschler, Alexander, 99837 Gospenroda (DE)
(74) Vertreter: Maier, Daniel Oliver

(56) Entgegenhaltungen:
- EP-A- 0 097 456
- DE-A1- 3 707 437
- DE-B- 1 059 290
- DE-B- 1 080 255
- DE-C1- 3 836 231
- US-A- 4 003 677

## Beschreibung

Die Erfindung betrifft ein reversierfähiges Laufrad eines axialen Ventilators, insbesondere eines Entrauchungsventilators, mit den Merkmalen des Oberbegriffes des Anspruches 1.

Für die Förderung von bis zu 400°C heißen Gasen in maschinellen Entrauchungsanlagen werden Axiallaufräder aus Stahl vorwiegend in Schweißkonstruktion ausgeführt. Neben unkalkulierbaren Schweißspannungen tritt bei diesen Axiallaufrädern als wesentlicher Mangel der Wegfall der Verstellfähigkeit der Laufschaufeln im Stillstand des Ventilators ein. Weiterhin ist das dynamische Auswuchten derartig gefertigter Axiallaufräder zwingend erforderlich.

Axiallaufräder mit Aluminium- Druckgussschaufeln und entsprechendem Nabenkörper beheben zwar den Mangel der im Stillstand erforderlichen Laufschaufel-Verstellfähigkeit. Mit zunehmenden Heißgastemperaturen stoßen aber die Festigkeitseigenschaften schnell an die Grenzen des verwendeten Aluminiums.

Aus der DE 39 41 691 C2 ist ein Ventilator-Laufrad bekannt, bei dem die unter anderem aus Stahl gefertigten Laufschaufeln mittels einer einzigen Befestigungsschraube an speziell geformten Nocken des Rotors befestigt sind. Bei dem aus der DD 238 831 A1 bekannten Axialventilator werden die Laufschaufeln durch eine Laschenverbindung an dem Rotor befestigt.

Aus der DE 37 07 437 A1, die als nächstliegender Stand der Technik angesehen wird, ist das Laufrad eines Axialventilators bekannt, dessen Laufschaufeln mit seitlichen Laschen versehen sind. Über die seitlichen Laschen sind die Laufschaufeln in auf der Nabe gebildeten Langlöchern verstellbar befestigt. Die Nabe des Laufrades besteht aus einem Mantel in der Form eines regelmäßig-polygonalen Zylinders.

Aus der EP 0 097 456 A1 ist ein Radialverdichter mit einem Laufrad bekannt, das aus zwei baugleichen Nabenscheiben besteht, an denen die Laufschaufeln befestigt sind. Die Nabenscheiben enthalten mehrere geknickte Abschnitte und sind an dem äußeren Ende mit einem abgewinkelten Abschnitt versehen, der die Form eines ringförmigen Kranzes aufweist. Die abgewinkelten Abschnitte greifen in eine Nut ein, die auf der Unterseite der Laufschaufeln eingebracht ist. Durch ein Flachpressen der geknickten Abschnitte werden die äußeren Abschnitte bis zur Anlage in die Nuten gedrückt.

Der Erfindung liegt die Aufgabe zugrunde, ein Laufrad aus Stahl herzustellen, welches reversierfähig ist und die Verstellung der Laufschaufel im Stillstand ermöglicht, dessen notwendige Verbindung von Schaufelkörpern und Nabenbaugruppe ohne thermische Fügeverfahren erfolgt und bei dem das Auswuchten der kompletten Laufräder entfallen kann.

Die Aufgabe wird bei einem gattungsgemäßen Laufrad erfindungsgemäß durch die kennzeichnenden Merkmale des Anspruches 1 gelöst. Vorteilhafte Ausgestaltungen der Erfindung sind Gegenstand der Unteransprüche.

Die Erfindung und deren Vorteile werden an einem in der Zeichnung dargestellten Ausführungsbeispiel näher erläutert. Es zeigen
- Fig. 1: den Längsschnitt durch ein Laufrad eines Ventilators mit einer Nabenscheibe nach der Erfindung;
- Fig. 2: die Draufsicht einer vorgestanzten Nabenscheibe für das Laufrad nach Fig. 1;
- Fig. 3: die Draufsicht auf eine Laufschaufel des Laufrades nach Fig. 1;
- Fig. 4: die Seitenansicht einer Laufschaufel nach Fig. 3 und
- Fig. 5: die Draufsicht auf zwei aneinander anliegende Nasen mit einer darauf montierten Laufschaufel.

Ein axialer Ventilator, von dem in Fig. 1 nur ein Teil des Gehäuses 1 dargestellt ist, dient vorzugsweise als Entrauchungsventilator. Das Gehäuse 1 ist so auszulegen, dass der Ventilator im Brandfall Rauchgase mit einer Temperatur von etwa 400°C fördern kann. Zu dem Zweck ist Laufrad 2, das in dem Gehäuse 1 des Ventilators umläuft, aus Stahl gefertigt. Das Laufrad 2 ist über einen nicht gezeigten Elektromotor angetrieben, der durch Polumschaltung in zwei entgegengesetzte Drehrichtungen rotieren kann. Der Ventilator kann damit, je nach Drehrichtung des durch den Elektromotor angetriebenen, reversierfähigen Laufrades 2, in zwei Richtungen fördern. Innerhalb des Gehäuses 1 des Ventilators ist dem Laufrad 2 weder ein Vorleitrad vorgeschaltet noch ein Nachleitrad nachgeschaltet.

Das Laufrad 2 besteht aus einer Nabe 3, aus zwei baugleichen, mit der Nabe 3 verbundenen Nabenscheiben 4 und aus mit den Nabenscheiben 4 verbundenen Laufschaufeln 5. Die Nabenscheiben 4 sind mit einer ersten und einer zweiten, auf jeweils einem Kreis liegenden Reihe von Durchgangsbohrungen 6, 7 versehen, durch die nicht dargestellte Befestigungsschrauben geführt werden. Über die nicht dargestellten Befestigungsschrauben, die durch die Durchgangsbohrungen 6 der ersten Reihe geführt sind, werden die Nabenscheiben 4 mit der Nabe 3 verbunden. Über die nicht dargestellten Befestigungsschrauben, die durch die Durchgangsbohrungen 7 der zweiten Reihe geführt sind, werden die Nabenscheiben 4 miteinander verbunden.

Beide Nabenscheiben 4 sind an ihrem Außenumfang mit tangential angeformten Nasen 8 versehen. Die Umfangslinie jeder Nase 8 besteht aus einer kreisbogenförmigen Linie 8a, die in eine waagerechte Linie 8b übergeht und in eine gradlinige abfallende oder aufsteigende Linie 8c verläuft und in eine senkrechte Linie 8d übergeht, mit Bezug auf die Nasen 8 in der senkrechten Achse der Fig. 2. Die Anzahl der Nasen 8 entspricht der Anzahl der Laufschaufeln 5. Die Nasen 8 sind entlang einer Umkantlinie 9, die tangential zum Umfang der Nabenscheibe 4 verläuft, um 90° nach außen umgekantet, und zwar parallel zur Drehachse des Laufrades 2.

Die beiden baugleichen Nabenscheiben 4 sind so miteinander verschraubt, dass jeweils eine Nase 8 einer Nabenscheibe 4 an einer Nase 8 der anderen Nabenscheibe 4 entlang der Umkantlinie 9 anliegt (Fig. 5). Aus den so paarweise angeordneten Nasen 8 zweier Nabenscheiben 4 entsteht auf die Weise eine Auflage, auf der jeweils eine der Laufschaufeln 5 befestigt wird.

Aufgrund der Baugleichheit der Nabenscheiben 4 sind die Nasen 8 eines jeden Paares spiegelsymmetrisch zueinander angeordnet, wobei die Umkantlinie 9 die Symmetrieachse darstellt. Jede Nase 8 ist mit einer Reihe von auf einem Kreisbogen liegenden Bohrungen 10 unterhalb der kreisförmigen Linie 8a und mit einem bogenförmigen Langloch 11 unterhalb der Linie 8b, aber noch unterhalb der Bohrungen 10 versetzt angeordnet, versehen. Die Bohrungen 10 und Langlöcher 11 liegen innerhalb eines Paares der Nasen 8 einander diametral gegenüber. Weiterhin ist jede umgekantete Nase 8 in der Mitte der Umkantlinie 9 mit einer Zentrieröffnung 12 versehen.

Die Laufschaufel 5 ist aus einem Stahlblech geformt, das um eine zentrale Schaufeldrehachse 13 gebogen ist. Dabei ist ein einem Schaufelfuß 19 naher Abschnitt 5a gegenüber einem der Schaufelspitze nahen Abschnitt 5b entlang einer Biegelinie 14 verdreht. Die Biegelinie 14 durchläuft diagonal die beiden Abschnitte 5a, 5b. Der Biegewinkel zwischen den Abschnitten 5a, 5b zwischen 0° bis 20° liegt bevorzugterweise zwischen 6° bis 15°. Die vorteilhafte Schaufelform ermöglicht einen optimalen Reversierbetrieb des Ventilators.

An den Fuß der Laufschaufel 5 ist jeweils auf einer Seite eine Lasche 15a und auf der anderen Seite eine Lasche 15b angeformt, die jeweils mit einer Durchgangsbohrung 16 versehen sind. In der Verlängerung der mit der Schaufeldrehachse 13 zusammenfallenden Schaufellängsachse ist unterhalb des Schaufelfusses 19 eine Zentrierspitze 17 angeordnet. An der Unterseite des Schaufelfußes 19 sind außerdem zwei winkelförmige Kröpfungen 18 angebracht. Die Kröpfungen 18 liegen asymmetrisch zu der Schaufeldrehachse 13 bzw. der Schaufellängsachse.

Bei der Montage des Laufrades 2 oder zur Veränderung der Anstellung der Laufschaufeln 5 zur Längsachse des Laufrades 2 während des Stillstandes des Ventilators wird die Laufschaufel 5 so auf die durch ein Paar von Nasen 8 gebildete Auflage aufgesetzt, dass zur Zentrierung der Laufschaufel 5 die Zentrierspitze 17 der Laufschaufel 5 in die Zentrieröffnung 12 der Nabenscheiben 4 und jede Kröpfung 18 der Laufschaufel 5 in eine der einander gegenüber liegenden Bohrungen 10 greift. Dadurch, dass mehrere Bohrungen 10 vorgesehen sind, können die Laufschaufeln 5 zur Einstellung der günstigsten Ventilatorkennlinie unter unterschiedlichen Winkeln zur Längsachse des Laufrades 2 angestellt werden. Die asymmetrisch zur Schaufeldrehachse 13 angeordneten Kröpfungen 18 ermöglichen eine verwechselungsfreie Montage der Laufschaufeln 5.

Die Laufschaufeln 5 werden dadurch an den Nabenscheiben 4 befestigt, dass Befestigungsschrauben durch die Durchgangsbohrungen 16 in den Laschen 15a, 15b der Laufschaufeln 5 und die mit ihnen fluchtenden Langlöcher 11 in den Nasen 8 geführt und angezogen werden.

Die oben beschriebene Gestalt der Nasen 8 ist so gewählt, dass möglichst wenig Masse parallel zur Rotationsachse des Laufrades 2 vorhanden ist. Auf die bevorzugte Weise kann auf eine Auswuchtung des Laufrades 2 nach der Montage verzichtet werden.

## Patentansprüche

1. Reversierfähiges Laufrad eines axialen Ventilators, insbesondere eines Entrauchungsventilators, bestehend aus einer Nabe (3) und aus verstellbaren Laufschaufeln (5), wobei die Laufschaufeln Schaufelfüße aufweisen, wobei an den Schaufelfüßen (19) jeweils zwei Laschen (15a, 15b) angeformt sind, die mit einer Durchgangsbohrung (16) versehen sind, und wobei jeweils eine der Durchgangsbohrungen (16) mit einem auf der Nabe (3) gebildeten Langloch (11) zur Aufnahme einer Befestigungsschraube fluchtet, **dadurch gekennzeichnet, dass** das Laufrad (2) aus zwei miteinander verbundenen Nabenscheiben (4) besteht, dass die Nabenscheiben (4) an ihrem Außenumfang mit der Anzahl der Laufschaufeln (5) entsprechenden Nasen (8) versehen sind, dass jede Nase mit einem der Langlöcher (11) versehen ist, dass die Nasen (8) entlang einer tangential zum Laufrad (2) verlaufenden Umkantlinie (9) um 90° parallel zur Drehachse des Laufrades umgekantet sind und dass jeweils eine umgekantete Nase (8) der einen Nabenscheibe (4) an einer umgekanteten Nase (8) der anderen Nabenscheibe (4) entlang der Umkantlinie (9) anliegt und mit dieser eine Auflage für die Laschen (15a, 15b) einer der Laufschaufeln (5) bildet.

2. Laufrad nach Anspruch 1, **dadurch gekennzeichnet, dass** an der Unterseite eines Schaufelfußes (19) zwei winkelförmige Kröpfungen (18) angebracht sind, dass jede Nase (8) der Nabenscheiben (4) eine Reihe von auf einem Kreisbogen angeordneten Bohrungen (10) aufweist, dass in jeweils zwei aneinander anliegenden, umgekanteten Nase (8) sich die Reihen der Bohrungen (10) diametral gegenüberliegen und dass jeweils eine Kröpfung (18) des Schaufelfußes (19) in eine Bohrung (10) eingreift.

3. Laufrad nach Anspruch 2, **dadurch gekennzeichnet, dass** die Kröpfungen (18) asymmetrisch zur Schaufellängsachse (13) angeordnet sind.

4. Laufrad nach einem der Ansprüche 1 bis 3, **dadurch gekennzeichnet, dass** jede Laufschaufel (5) in der Verlängerung der Schaufellängsachse (13) eine Zentrierspitze (17) aufweist, dass jede Nabenscheibe (4) in der Mitte der Umkantlinie (9) der umgekanteten Nasen (8) mit einer Zentrieröffnung (12) versehen ist und dass jede Zentrieröffnung (12) der Nabenscheiben (4) die Zentrierspitze (17) einer der Laufschaufeln (5) aufnimmt.

5. Laufrad nach einem der Ansprüche 1 bis 4, **dadurch gekennzeichnet, dass** die Umfangslinie jeder Nase (8) eine kreisbogenförmige Linie (8a), eine gradlinige Linie (8b), eine geneigte Linie (8c) und eine anschließende Linie (8d) aufweist und dass jeweils zwei aneinander anliegende, umgekantete Nasen (8) in Bezug auf die Umkantlinie (9) spiegelbildlich zueinander angeordnet sind.

6. Laufrad nach einem der Ansprüche 1 bis 5, **dadurch gekennzeichnet, dass** der dem Schaufelfuß (19) nahe Abschnitt (5a) der Laufschaufel (5) gegenüber dem der Schaufelspitze nahen Abschnitt (5b) um eine zentrale Schaufeldrehachse (13) entlang einer Biegelinie (14) verdreht ist, die diagonal beide Abschnitte (5a, 5b) durchläuft, und dass der Biegewinkel zwischen beiden Abschnitten (5a, 5b) im Bereich von 0° bis 20° liegt.

7. Laufrad nach Anspruch 6, **dadurch gekennzeichnet, dass** der Biegewinkel zwischen beiden Abschnitten (5a, 5b) zwischen 6° bis 15° liegt.

8. Laufrad nach Anspruch 1, **dadurch gekennzeichnet, dass** die miteinander verbundenen Nabenscheiben (4) miteinander verschraubt sind.

9. Laufrad nach Anspruch 1 oder 8, **dadurch gekennzeichnet, dass** die miteinander verbundenen Nabenscheiben (4) baugleich sind.

## Claims

1. Reversible impeller of an axial fan, in particular of a smoke extraction fan, comprising a hub (3) and adjustable moving blades (5), the moving blades having blade roots, in each case two tabs (15a, 15b), which are provided with a through-bore (16), being integrally formed on the blade roots (19), and in each case one of the through-bores (16) being in alignment with a long hole (11), formed on the hub (3), for receiving a fastening screw, **characterized in that** the impeller (2) comprises two hub discs (4) connected to one another, **in that** the hub discs (4) are provided on their outer circumference with noses (8) corresponding to the number of moving blades (5), **in that** each nose is provided with one of the long holes (11), **in that** the noses (8) are bent round at 90° parallel to the axis of rotation of the impeller along a bend-round line (9) running tangentially with respect to the impeller (2), and **in that** in each case a bent-round nose (8) of one hub disc (4) bears, along the bend-round line (9), against a bent-round nose (8) of the other hub disc (4) and forms with the latter a support for the tabs (15a, 15b) of one of the moving blades (5).

2. Impeller according to Claim 1, **characterized in that** two angular crankings (18) are formed on the underside of a blade root (19), **in that** each nose (8) of the hub discs (4) has a row of bores (10) arranged on an arc of a circle, **in that**, in each case in two bent-round noses (8) bearing one against the other, the rows of bores (10) lie diametrically opposite one another, and **in that** in each case a cranking (18) of the blade root (19) engages into a bore (10).

3. Impeller according to Claim 2, **characterized in that** the crankings (18) are arranged asymmetrically with respect to the blade longitudinal axis (13).

4. Impeller according to one of Claims 1 to 3, **characterized in that** each moving blade (5) has a centring tip (17) in the prolongation of the blade longitudinal axis (13), **in that** each hub disc (4) is provided with a centring orifice (12) in the middle of the bend-round line (9) of the bent-round noses (8), and **in that** each centring orifice (12) of the hub discs (4) receives the centring tip (17) of one of the moving blades (5).

5. Impeller according to one of Claims 1 to 4, **characterized in that** the circumferential line of each nose (8) has a line (8a) in the form of an arc of a circle, a straight line (8b), an inclined line (8c) and an adjoining line (8d), and **in that** in each case two bent-round noses (8) bearing one against the other are arranged mirror-symmetrically to one another with respect to the bend-round line (9).

6. Impeller according to one of Claims 1 to 5, **characterized in that that** portion (5a) of the moving blade (5) which is near to the blade root (19) is rotated about a central blade axis of rotation (13) with respect to the portion (5b) near to the blade tip, along a bending line (14) which runs diagonally through both portions (5a, 5b), and **in that** the bending angle between the two portions (5a, 5b) lies in the range of 0° to 20°.

7. Impeller according to Claim 6, **characterized in that** the bending angle between the two portions (5a, 5b) lies between 6° and 15°.

8. Impeller according to Claim 1, **characterized in that** the hub discs (4) connected to one another are screwed to one another.

9. Impeller according to Claim 1 or 8, **characterized in that** the hub discs (4) connected to one another are structurally identical.

## Revendications

1. Roue réversible d'un ventilateur axial, notamment d'un ventilateur de désenfumage, comprenant un moyeu ( 3 ) et des pales ( 5 ) mobiles réglables, les pales mobiles ayant des emplantures de pale, respectivement deux éclisses ( 15a, 15b ) étant formées aux emplantures ( 19 ) de pale et étant munies d'un trou ( 16 ) traversant, et dans laquelle respectivement l'un des trous ( 16 ) traversant est aligné avec une boutonnière ( 11 ) formée sur le moyeu ( 3 ) pour la réception d'une vis de fixation, **caractérisée en ce que** la roue ( 2 ) comprend deux flasques ( 4 ) de moyeu reliés entre eux de manière à ce que les flasques ( 4 ) de moyeu soient munis sur leur pourtour extérieur, de becs ( 8 ) correspondant au nombre des pales ( 5 ) mobiles, **en ce que** chaque bec est muni de l'une des boutonnières ( 11 ), **en ce que** les becs ( 8 ) sont coudés de 90° parallèlement à l'axe de rotation de la roue, le long d'une ligne ( 9 ) de pliage s'étendant tangentiellement à la roue ( 2 ) et **en ce que** respectivement un bec ( 8 ) plié de l'un des flasques ( 4 ) de moyeu s'applique à un bec ( 8 ) plié de l'autre flasque ( 4 ) de moyeu le long de la ligne ( 9 ) de pliage et forme avec celui-ci un support pour les éclisses ( 15a, 15b ) de l'une des pales ( 5 ) mobile.

2. Roue suivant la revendication 1, **caractérisée en ce que** sur le côté inférieur d'une emplanture ( 19 ) de pale sont mis deux coudes ( 18 ) en forme d'équerre, **en ce que** chaque bec ( 8 ) des flasques ( 4 ) de moyeu a une rangée de trous ( 10 ) disposée sur un arc de cercle, **en ce que**, dans respectivement deux becs ( 8 ) pliés s'appliquant l'un sur l'autre, les rangées des trous ( 8 ) s'opposent diamétralement et **en ce que** respectivement un coude ( 18 ) de l'emplanture ( 19 ) de pale pénètre dans un trou ( 10 ).

3. Roue suivant la revendication 2, **caractérisée en ce que** les coudes ( 18 ) sont disposés dyssymétriquement par rapport à l'axe ( 13 ) longitudinal de la pale.

4. Roue suivant l'une des revendications 1 ou 2, **caractérisée en ce que** chaque pale ( 5 ) mobile a, dans le prolongement de l'axe ( 13 ) longitudinal de la pale, une pointe ( 17 ) de centrage, **en ce que** chaque ( 10 ) flasque ( 4 ) de moyeu est muni, au milieu de la ligne ( 9 ) de pliage des becs ( 8 ) pliés, d'une ouverture ( 12 ) de centrage et **en ce que** chaque ouverture ( 12 ) de centrage de flasque ( 4 ) de moyeu reçoit la pointe ( 17 ) de centrage de l'une des pales ( 5 ) mobiles.

5. Roue suivant l'une des revendications 1 à 4, **caractérisée en ce que** la ligne de pourtour de chaque bec ( 8 ) a une ligne ( 8a ) en forme d'arc de cercle, une ligne ( 8b ) rectiligne, une ligne ( 8c ) inclinée et une ligne ( 8d ) s'y raccordant, **en ce que** respectivement deux becs ( 8 ) repliés et s'appliquant l'un sur l'autre sont disposés de manière symétrique l'un de l'autre comme en un miroir par rapport à la ligne ( 9 ) de pliage.

6. Roue suivant l'une des revendications 1 à 5, **caractérisée en ce que** le tronçon ( 5a ) de la pale ( 5 ) mobile proche de l'emplanture ( 19 ) de la pale est tournée par rapport au tronçon ( 5b ) proche de la pointe de la pale autour d'un axe ( 13 ) central de rotation de la pale le long d'une ligne ( 14 ) de courbure qui traverse en diagonal les deux tronçons ( 5a, Sb ) et **en ce que** l'angle de courbure entre les deux tronçons ( 5a, 5b ) est compris entre 0° et 20°.

7. Roue suivant la revendication 6, **caractérisée en ce que** l'angle de courbure entre les deux tronçons ( 5a, 5b ) et entre 6° et 15°.

8. Roue suivant la revendication 1, **caractérisée en ce que** les flasques ( 4 ) de moyeu assemblés entre eux sont vissés entre eux.

9. Roue suivant la revendication 1 ou 8, **caractérisée en ce que** les flasques ( 4 ) de moyeu assemblés entre eux sont de même construction.
